# FASCICULE DE BREVET EUROPEEN

(11) **EP 3 805 872 B1**
(45) Date de publication et mention de la délivrance du brevet: **26.11.2025**
(21) Numéro de dépôt: 19202195.4
(22) Date de dépôt: 09.10.2019
(51) Int. Cl.: G04B 37/08, G04B 3/04, G04B 37/10

(54) **COURONNE VISSEE ORIENTABLE**
AUSRICHTBARE GESCHRAUBTE KRONE
ADJUSTABLE THREADED CROWN

(43) Date de publication de la demande: 14.04.2021
(73) Titulaire: Meco S.A., 2540 Grenchen (CH)
(72) Inventeur: THIRY, Rémy, 25140 Charquemont (FR); MARCOS, Ricardo, 3252 Worben (CH)
(74) Mandataire: ICB SA

(56) Documents cités:
- EP-A1- 2 592 500
- EP-A2- 2 182 417
- EP-A2- 2 385 432
- WO-A1-2012/168243

## Description

### Domaine de l'invention

L'invention concerne une couronne vissée orientable pour une boîte de montre comportant une carrure avec au moins un logement traversant pour la réception de ladite couronne vissée orientable, laquelle couronne vissée orientable est agencée pour coopérer avec ledit logement et l'obturer de façon étanche, ladite couronne vissée orientable comportant un motif sur une face d'extrémité ou à son voisinage, ladite couronne vissée orientable comportant, mobiles axialement selon une direction axiale l'un par rapport à l'autre, d'une part un sous-ensemble comportant un corps de couronne manipulable par un utilisateur et comportant ledit motif, et d'autre part un tube agencé pour être vissé ou chassé dans ledit logement selon ladite direction axiale.

L'invention concerne encore une boîte de montre, comportant une carrure avec au moins un logement traversant pour la réception d'une telle couronne vissée orientable.

L'invention concerne encore une pièce d'horlogerie, notamment une montre, comportant une telle boîte.

L'invention concerne encore un procédé d'assemblage d'une telle couronne vissée orientable.

L'invention concerne encore un procédé de montage d'une telle couronne vissée orientable sur une boîte de montre.

### Arrière-plan de l'invention

Les couronnes vissées sont couramment utilisées pour équiper des montres dans le but d'améliorer leur étanchéité au niveau du passage d'un organe de commande, tel qu'une tige de remontage ou de commande. Ce type de couronne a la particularité de pouvoir prendre une position dévissée dans laquelle la montre peut être remontée, mise à l'heure, réglée, ou autre, et une position vissée dans laquelle la couronne est vissée et bloquée sur un tube chassé ou vissé dans la carrure de la boîte de montre afin de comprimer un joint d'étanchéité, améliorant ainsi l'étanchéité de la montre. La position vissée est donc celle qui correspond à la position normale lorsque la montre est portée et qui est toujours à peu près la même, à l'usure du joint d'étanchéité près.

La fabrication et le montage de ces couronnes vissées sur des boîtes de montre sont bien connus. Toutefois, les procédés de montage de ces couronnes sont mal adaptés aux couronnes vissées qui portent sur leur face d'extrémité une inscription ou un motif, par exemple un logo, une marque de fabrique ou un signe analogue, ou encore un relief, ou aux couronnes qui ne sont pas de révolution, alors qu'il est souhaitable que l'utilisateur, ou tout au moins un service d'après-vente, puisse procéder au réglage d'indexation angulaire d'une telle couronne, en position vissée, selon une orientation particulière désirée.

En effet, les procédés de montage connus ne permettent généralement pas d'amener la couronne dans une orientation déterminée par rapport à la boîte après son vissage, ce qui peut nuire à l'esthétique de la boîte. Cette situation est bien entendu inacceptable lorsque ces couronnes équipent des produits de luxe et de haute qualité.

Le document EP2182417 au nom de PIBOR ISA SA décrit une couronne à visser, destinée à prendre place sur une boîte de montre à l'intérieur de laquelle prend place un mouvement de pièce d'horlogerie. Cette couronne comporte une tête, un premier tube destiné à être relié cinématiquement au mouvement, solidaire de la tête et présentant sur son pourtour externe un filetage, et un deuxième tube agencé pour recevoir le premier tube, comprenant, du côté du premier tube, un filetage intérieur destiné à coopérer avec le filetage du premier tube. La tête présente une face frontale dotée d'un logo à géométrie non circulaire. Le deuxième tube comprend, du côté de la boîte, des premiers moyens d'indexation. Et la couronne comprend en outre un troisième tube formé d'une première partie destinée à assurer sa fixation à demeure sur la boîte de montre et d'une deuxième partie dirigée vers la tête, le troisième tube étant agencé pour recevoir les premier et deuxième tubes et comprenant des seconds moyens d'indexation coopérant avec les premiers moyens d'indexation du deuxième tube, et un organe de blocage agencé pour bloquer le déplacement en translation du deuxième tube par rapport au troisième tube.

### Résumé de l'invention

L'invention a notamment pour objectif de pallier les différents inconvénients de ces techniques connues.

Plus précisément, un objectif de l'invention est de fournir une couronne vissée orientable adaptable à toute boîte de montre comportant un logement de couronne, pour l'orientation de cette couronne vissée, réalisée selon une construction simple et économique.

L'invention a également pour objectif de fournir une couronne vissée orientable plus fiable que celles existantes.

Ainsi, l'invention concerne une couronne vissée orientable selon la revendication 1.

L'invention concerne encore une boîte de montre, comportant une carrure avec au moins un logement traversant pour la réception d'une telle couronne vissée orientable.

L'invention concerne encore une pièce d'horlogerie, notamment une montre, comportant une telle boîte.

L'invention concerne encore un procédé d'assemblage d'une telle couronne vissée orientable.

L'invention concerne encore un procédé de montage d'une telle couronne vissée orientable sur une boîte de montre.

### Description sommaire des dessins

D'autres caractéristiques et avantages de l'invention apparaîtront plus clairement à la lecture de la description suivante d'un mode de réalisation particulier de l'invention, donné à titre de simple exemple illustratif et non limitatif, et des figures annexées, parmi lesquelles :
- la figure 1 est une vue en coupe longitudinale, d'une couronne vissée orientable selon une première variante non revendiquée, où cette couronne comporte un tube agencé pour coopérer avec un logement de boîte, et un insert, qui sont conçus pour être soudés l'un à l'autre après réglage d'indexation angulaire;
- la figure 2 est un détail de la couronne de la figure 1, et montre la coopération, d'une part entre ce tube et cet insert en indexage angulaire par des cannelures, et d'autre part par vissage entre cet insert et un canon fixe porté par un corps de couronne manoeuvrable par l'utilisateur et qui est porteur d'un motif visible sur la figure 1 ;
- les figures 3 à 6 illustrent la séquence d'assemblage et de montage de cette première variante de couronne :
- la figure 3 illustre l'assemblage de tous les constituants, et la détermination de l'orientation angulaire de l'insert dans le tube ;
- la figure 4 montre la soudure laser entre l'insert et le tube dans cette position indexée ;
- la figure 5 illustre le ré-assemblage de l'ensemble ;
- la figure 6 illustre le montage de l'ensemble de la couronne dans la carrure;
- la figure 7 représente, de façon similaire à la figure 1, une deuxième variante selon l'invention, où le tube comporte deux parties mises bout à bout et vissées l'une à l'autre en enfermant l'insert cannelé qui coopère en indexage angulaire avec la partie du tube qui est la plus éloignée de la carrure ;
- la figure 8 représente, de façon similaire à la figure 2, le détail de cette deuxième variante ;
- les figures 9 à 11 illustrent la séquence d'assemblage et de montage de cette deuxième variante:
   - la figure 9 illustre l'assemblage de tous les constituants, et la détermination de l'orientation angulaire de l'insert dans les tubes ;
   - la figure 10 montre le dévissage du tube supérieur comportant la cannelure, pour la modification de la position angulaire de l'insert ;
   - la figure 11 montre, après l'indexage angulaire désiré, le vissage et le collage du tube supérieur au tube inférieur, et le collage entre eux ;
   - la figure 12 est un schéma-blocs représentant une montre comportant une boîte munie d'une couronne vissée orientable selon l'invention.

### Description détaillée des modes de réalisation préférés

L'invention concerne une couronne vissée orientable 200 pour une boîte 100 de montre. Cette boîte 100 comporte classiquement une carrure 9, avec au moins un logement 90 traversant pour la réception de la couronne vissée orientable 200.

Cette couronne vissée orientable 200 est agencée pour coopérer avec le logement 90 et l'obturer de façon étanche. La couronne vissée orientable 200 comporte un motif 19 sur une face d'extrémité 18 ou à son voisinage.

Cette couronne vissée orientable 200 comporte, mobiles axialement selon une direction axiale D l'un par rapport à l'autre, d'une part un sous-ensemble 20 comportant un corps de couronne 1 manipulable par un utilisateur et comportant le motif 19, et d'autre part un tube 7. Ce tube 7 est agencé pour être vissé ou chassé dans le logement 90 selon la direction axiale D.

Selon l'invention, le sous-ensemble 20 comporte, solidaire du corps de couronne 1, un canon fixe 2 qui s'étend selon la direction axiale D, et qui comporte un premier filetage 21. Le tube 7 comporte des moyens d'indexage angulaire 75, qui sont agencés pour coopérer avec des moyens d'indexage angulaire complémentaire 45, que comporte un insert 4 monté sur le tube 7 pour déterminer l'orientation angulaire, par rapport à la direction axiale D, du corps de couronne 1 par rapport au tube 7. Cet insert 4 comporte un premier taraudage 41, qui est agencé pour coopérer avec le filetage 21 du canon fixe 2 pour le vissage du corps de couronne 1 dans le tube 7.

Plus particulièrement, le premier sous-ensemble 20 comporte un canon mobile 6, qui comporte des moyens de fixation 31 agencés pour la fixation de la couronne vissée orientable 200 à un organe de commande logé dans une boîte 100. Ce canon mobile 6 est mobile axialement selon la direction axiale D à l'encontre de moyens de rappel élastique 3 dans une chambre 12, laquelle est délimitée, d'une part par le canon fixe 2, et d'autre part par le corps de couronne 1 ou par un tourillon solidaire du corps de couronne 1, et dans laquelle chambre 12 le canon mobile 6 est monté prisonnier.

Plus particulièrement, le premier sous-ensemble 20 est indémontable, notamment ses constituants sont solidarisés par soudage laser et/ou collage, ou similaire.

Plus particulièrement, les moyens d'indexage angulaire 75 et les moyens d'indexage angulaire complémentaire 45 comportent des cannelures complémentaires.

Plus particulièrement, le corps de couronne 1 comporte au moins un logement 91 pour la réception d'au moins un joint d'étanchéité 5, qui est agencé pour coopérer avec une surface d'appui de joint 93 que comporte le tube 7 qui est agencée pour comprimer le joint d'étanchéité 5 dans la position complètement vissée du premier sous-ensemble 20 dans le tube 7. Plus particulièrement, cette surface d'appui de joint 93 est oblique par rapport à la direction axiale D, et est notamment conique ou similaire.

Plus particulièrement, l'insert 4 est fixé de façon irréversible au tube 7, ou à une partie constitutive du tube 7 quand le tube 7 est composé de plusieurs parties.

Selon l'invention, le tube 7 comporte, enfermant l'insert 4, au moins deux parties coaxiales selon la direction axiale D, montées solidaires en rotation, dont une première partie 71 inférieure, constituant un tube inférieur, le plus proche de la carrure, comporte des moyens de fixation 79 agencés pour son vissage ou son chassage dans le logement 90 selon la direction axiale D, et dont une deuxième partie 72 supérieure, constituant un tube supérieur, le plus éloigné de la carrure, comporte les moyens d'indexage angulaire 75.

Selon l'invention, la première partie 71 inférieure comporte un filetage de tube 77 agencé pour coopérer avec un taraudage de tube 78 que comporte la deuxième partie 72 supérieure.

Plus particulièrement, la première partie 71 inférieure et la deuxième partie 72 supérieure sont agencées pour enfermer et comprimer au moins un deuxième joint d'étanchéité 8.

Plus particulièrement, l'insert 4 est prisonnier entre la première partie 71 inférieure et la deuxième partie 72 supérieure.

Plus particulièrement, le premier sous-ensemble 20 est fixé de façon irréversible au corps de couronne 1, notamment par soudage laser et/ou collage, ou similaire.

L'invention concerne encore une boîte 100 de montre, comportant au moins une telle couronne vissée orientable 200, et comportant une carrure 9 avec au moins un logement 90 traversant pour la réception d'une telle couronne vissée orientable 200.

L'invention concerne encore une pièce d'horlogerie, notamment une montre 1000, comportant une telle boîte 100.

L'invention concerne encore un procédé de montage d'une telle couronne vissée orientable 200 sur une carrure 9 d'une telle boîte 100, comprenant les étapes suivantes :
- préparer le premier sous-ensemble 20, et fixer le canon fixe 2 au corps de couronne 1 ;
- insérer l'insert 4 sur le tube 7 dans une première position angulaire entre les moyens d'indexage angulaire 75 et les moyens d'indexage angulaire complémentaire 45 ;
- visser l'insert 4 sur le tube fixe 2 ;
- préparer le tube 7 pour sa fixation dans un logement 90 ;
- insérer le tube 7 axialement selon la direction axiale D dans le logement 90 de la carrure 9, dans la carrure 100, et le fixer à la carrure 9 par vissage ou chassage jusqu'à une position de butée de vissage ou respectivement de chassage ;
- mesurer l'écart d'orientation angulaire du motif 19 par rapport à la position désirée, et déterminer le nombre de pas de correction d'indexation ;
- démonter la couronne vissée orientable 200 pour accéder aux moyens d'indexage angulaire 75 et aux moyens d'indexage angulaire complémentaire 45, et modifier leur orientation angulaire relative selon le résultat de la mesure ;
- insérer chaque joint d'étanchéité dans son emplacement ;
- procéder à l'immobilisation ou l'enfermement de l'insert 4 dans le tube 7 et immobiliser l'une par rapport à l'autre toutes les parties que comporte le tube 7 outre l'insert 4.
Plus particulièrement, lors de la préparation du premier sous-ensemble 20, on fixe de façon irréversible le canon fixe 2 au corps de couronne 1.
Plus particulièrement, lors de l'immobilisation de l'insert 4, on le fixe de façon irréversible au tube 7 ou à une partie constitutive du tube 7.

Plus particulièrement, lors de l'immobilisation l'une par rapport à l'autre de toutes les parties que comporte le tube 7 outre l'insert 4, on les fixe les unes aux autres de façon irréversible.

## Revendications

1. Couronne vissée orientable (200) pour une boîte (100) de montre comportant une carrure (9) avec au moins un logement (90) traversant pour la réception de ladite couronne vissée orientable (200), laquelle couronne vissée orientable (200) est agencée pour coopérer avec ledit logement (90) et l'obturer de façon étanche, ladite couronne vissée orientable (200) comportant un motif (19) sur une face d'extrémité (18) ou à son voisinage et comportant, mobiles axialement selon une direction axiale (D) l'un par rapport à l'autre, d'une part un premier sous-ensemble (20) comportant un corps de couronne (1) manipulable par un utilisateur et comportant ledit motif (19), et d'autre part un tube (7) agencé pour être vissé ou chassé dans ledit logement (90) selon ladite direction axiale (D), où ledit premier sous-ensemble (20) comporte, solidaire dudit corps de couronne (1), un canon fixe (2) qui s'étend selon ladite direction axiale (D) et qui comporte un premier filetage (21), et où ledit tube (7) comporte des moyens d'indexage angulaire (75) agencés pour coopérer avec des moyens d'indexage angulaire complémentaire (45) que comporte un insert (4) monté sur ledit tube (7) pour déterminer l'orientation angulaire, par rapport à ladite direction axiale (D), dudit corps de couronne (1) par rapport audit tube (7), lequel insert (4) comporte un premier taraudage (41) agencé pour coopérer avec ledit filetage (21) dudit canon fixe (2) pour le vissage dudit corps de couronne (1) dans ledit tube (7), et où ledit tube (7) comporte, enfermant ledit insert (4), au moins deux parties (71 ; 72) coaxiales selon ladite direction axiale (D), montées solidaires en rotation, dont une première partie (71) inférieure comporte des moyens de fixation (79) agencés pour son vissage ou son chassage dans ledit logement (90) selon ladite direction axiale (D), et dont une deuxième partie (72) supérieure comporte lesdits moyens d'indexage angulaire (75), **caractérisée en ce que** ladite première partie (71) inférieure comporte un filetage de tube (77) agencé pour coopérer avec un taraudage de tube (78) que comporte ladite deuxième partie (72) supérieure.

2. Couronne vissée orientable (200) selon la revendication 1 **caractérisée en ce que** ladite première partie (71) inférieure et ladite deuxième partie (72) supérieure sont agencées pour enfermer et comprimer au moins un deuxième joint d'étanchéité (8).

3. Couronne vissée orientable (200) selon l'une des revendications 1 à 2, **caractérisée en ce que** ledit premier sous-ensemble (20) est indémontable, et comporte un canon mobile (6) comportant des moyens de fixation (31) agencés pour la fixation de ladite couronne vissée orientable (200) à un organe de commande logé dans une dite boîte (100), lequel canon mobile (6) est mobile axialement selon ladite direction axiale (D) à l'encontre de moyens de rappel élastique (3) dans une chambre (12) définie d'une part par ledit canon fixe (2) et d'autre part par ledit corps de couronne (1) ou par un tourillon solidaire dudit corps de couronne (1), et dans laquelle chambre (12) ledit canon mobile (6) est monté prisonnier.

4. Couronne vissée orientable (200) selon l'une des revendications 1 à 3, **caractérisée en ce que** lesdits moyens d'indexage angulaire (75) et lesdits moyens d'indexage angulaire complémentaire (45) comportent des cannelures complémentaires.

5. Couronne vissée orientable (200) selon l'une des revendications 1 à 4, **caractérisée en ce que** ledit corps de couronne (1) comporte au moins un logement (91) pour la réception d'au moins un joint d'étanchéité (5) agencé pour coopérer avec une surface d'appui de joint (93) que comporte ledit tube (7) qui est agencée pour comprimer ledit joint d'étanchéité (5) dans ladite position complètement vissée dudit premier sous-ensemble (20) dans ledit tube (7).

6. Couronne vissée orientable (200) selon l'une des revendications 1 à 5, **caractérisée en ce que** ledit insert (4) est agencé pour être fixé de façon irréversible audit tube (7) ou à une partie constitutive dudit tube (7) quand ledit tube (7) est composé de plusieurs parties.

7. Couronne vissée orientable (200) selon l'une des revendications 1 à 6, **caractérisée en ce que** ledit insert (4) est prisonnier entre ladite première partie (71) inférieure et ladite deuxième partie (72) supérieure.

8. Couronne vissée orientable (200) selon l'une des revendications 1 à 7, **caractérisée en ce que** ledit premier sous-ensemble (20) est fixé de façon irréversible audit corps de couronne (1).

9. Boîte (100) de montre, comportant au moins une couronne vissée orientable (200) selon l'une des revendications 1 à 8, et comportant une carrure (9) avec au moins un logement (90) traversant pour la réception d'une dite couronne vissée orientable (200).

10. Montre (1000) comportant une boîte (100) selon la revendication 9.

11. Procédé de montage d'une couronne vissée orientable (200) selon l'une des revendications 1 à 8 dans une boîte selon la revendication 9, comprenant les étapes suivantes :
- préparer ledit premier sous-ensemble (20), et fixer ledit canon fixe (2) audit corps de couronne (1) ;
- insérer ledit insert (4) sur ledit tube (7) dans une première position angulaire entre lesdits moyens d'indexage angulaire (75) et lesdits moyens d'indexage angulaire complémentaire (45) ;
- visser ledit insert (4) sur ledit tube fixe (2) ;
- préparer ledit tube (7) pour sa fixation dans un dit logement (90) ;
- insérer ledit tube (7) axialement selon ladite direction axiale (D) dans ledit logement (90) de ladite carrure (9), dans la carrure (100), et le fixer à ladite carrure (9) par vissage ou chassage jusqu'à une position de butée de vissage ou respectivement de chassage ;
- mesurer l'écart d'orientation angulaire dudit motif (19) par rapport à la position désirée, et déterminer le nombre de pas de correction d'indexation ;
- démonter ladite couronne vissée orientable (200) pour accéder auxdits moyens d'indexage angulaire (75) et auxdits moyens d'indexage angulaire complémentaire (45), et modifier leur orientation angulaire relative selon le résultat de la mesure ;
- insérer chaque joint d'étanchéité dans son emplacement ;
- procéder à l'immobilisation ou l'enfermement dudit insert (4) dans ledit tube (7) et immobiliser l'une par rapport à l'autre toutes les parties que comporte ledit tube (7) outre ledit insert (4).

12. Procédé de montage selon la revendication 11, **caractérisé en ce que**, lors de la préparation dudit premier sous-ensemble (20), on fixe de façon irréversible ledit canon fixe (2) audit corps de couronne (1).

13. Procédé de montage selon la revendication 11 ou 12, **caractérisé en ce que**, lors de l'immobilisation dudit insert (4), on le fixe de façon irréversible audit tube (7) ou à une partie constitutive dudit tube (7).

14. Procédé de montage selon l'une des revendications 11 à 13, **caractérisé en ce que**, lors de l'immobilisation l'une par rapport à l'autre de toutes les parties que comporte ledit tube (7) outre ledit insert (4), on les fixe les unes aux autres de façon irréversible.

## Patentansprüche

1. Verstellbare Schraubkrone (200) für ein Uhrgehäuse (100), das einen Mittelteil (9) mit mindestens einem durchgehenden Sitz (90) zur Aufnahme der verstellbaren Schraubkrone (200) umfasst; wobei die verstellbare Schraubkrone (200) so angeordnet ist, dass sie mit dem Sitz (90) in Eingriff kommt und ihn so verschließt, dass er wasserbeständig ist, wobei die verstellbare Schraubkrone (200) ein Muster (19) auf oder in der Nähe einer Stirnfläche (18) umfasst und einerseits umfassend eine erste Teilanordnung (20), die einen Kronenkörper (1), der von einem Benutzer manipuliert werden kann und das Muster (19) beinhaltet, umfasst und andererseits ein Rohr (7), das so angeordnet ist, dass es in der axialen Richtung (D) in den Sitz (90) eingeschraubt oder eingetrieben werden kann, wobei die erste Teilanordnung (20) und das Rohr (7) axial in einer axialen Richtung (D) relativ zueinander beweglich sind, wobei die erste Teilanordnung (20), die an dem Kronenkörper (1) befestigt ist, ein feststehendes Rohr (2) umfasst, das sich in der axialen Richtung (D) erstreckt und das ein erstes Gewinde (21) umfasst, und wobei das Rohr (7) Winkelindexierungsmittel (75) umfasst, die so angeordnet sind, dass sie mit komplementären Winkelindexierungsmitteln (45) in Eingriff kommen, die in einem Einsatz (4) enthalten sind, der an dem Rohr (7) angebracht ist, um die Winkelausrichtung, relativ zu der axialen Richtung (D), des Kronenkörpers (1) relativ zu dem Rohr (7) zu bestimmen; wobei der Einsatz (4) eine erste Gewindebohrung (41) umfasst, die so angeordnet ist, dass sie mit dem Gewinde (21) des feststehenden Rohrs (2) in Eingriff kommt, um den Kronenkörper (1) in das Rohr (7) einschrauben zu können, und wobei das Rohr (7), das den Einsatz (4), mindestens zwei Teile (71; 72), die in der axialen Richtung (D) koaxial und frei drehbar angebracht sind, umschließt, einen ersten unteren Teil (71), der Befestigungsmittel (79) umfasst, die so angeordnet sind, dass sie in den Sitz (90) in der axialen Richtung (D) eingeschraubt oder eingetrieben werden können, und einen zweiten oberen Teil (72), der die Winkelindexierungsmittel (75) umfasst, umfasst, **dadurch gekennzeichnet, dass** der erste untere Teil (71) ein Rohrgewinde (77) umfasst, das angeordnet ist, um mit einer Rohrgewindebohrung (78) in Eingriff zu kommen, die in dem zweiten oberen Teil (72) enthalten ist.

2. Verstellbare Schraubkrone (200) nach Anspruch 1, **dadurch gekennzeichnet, dass** der erste untere Teil (71) und der zweite obere Teil (72) so angeordnet sind, dass sie mindestens eine zweite Dichtungsverbindung (8) umschließen und zusammendrücken.

3. Verstellbare Schraubkrone (200) nach einem der Ansprüche 1 bis 2, **dadurch gekennzeichnet, dass** die erste Teilanordnung (20) nicht demontiert werden kann und ein bewegliches Rohr (6), das Befestigungsmittel (31) umfasst, umfasst, die so angeordnet sind, dass die verstellbare Schraubkrone (200) an einem Steuerelement befestigt werden kann, das in einem Gehäuse (100) eingebettet ist; wobei das bewegliche Rohr (6) in axialer Richtung (D) gegen elastische Rückstellmittel (3) in einer Ausnehmung (12) axial beweglich ist, die einerseits durch das feststehende Rohr (2) und andererseits durch den Kronenkörper (1) oder durch einen an dem Kronenkörper (1) befestigten Zapfen gebildet ist, und wobei das bewegliche Rohr (6) in der Ausnehmung (12) unbeweglich angebracht ist.

4. Verstellbare Schraubkrone (200) nach einem der Ansprüche 1 bis 3, **dadurch gekennzeichnet, dass** die Winkelindexierungsmittel (75) und die komplementären Winkelindexierungsmittel (45) komplementäre Riffelungen umfassen.

5. Verstellbare Schraubkrone (200) nach einem der Ansprüche 1 bis 4, **dadurch gekennzeichnet, dass** der Kronenkörper (1) mindestens einen Sitz (91) zur Aufnahme mindestens einer Dichtungsverbindung (5) umfasst, die so angeordnet ist, dass sie mit einer in dem Rohr (7) enthaltenen Verbindungsauflagefläche (93) in Eingriff kommt, und die so angeordnet ist, dass sie die Dichtungsverbindung (5) in der vollständig eingeschraubten Position der ersten Teilanordnung (20) in dem Rohr (7) zusammendrückt.

6. Verstellbare Schraubkrone (200) nach einem der Ansprüche 1 bis 5, **dadurch gekennzeichnet, dass** der Einsatz (4) so angeordnet ist, dass er irreversibel an dem Rohr (7) oder an einem Einzelteil des Rohrs (7) befestigt ist, wenn das Rohr (7) aus einer Vielzahl von Teilen zusammengesetzt ist.

7. Verstellbare Schraubkrone (200) nach einem der Ansprüche 1 bis 6, **dadurch gekennzeichnet, dass** der Einsatz (4) unbeweglich zwischen dem ersten unteren Teil (71) und dem zweiten oberen Teil (72) angebracht ist.

8. Verstellbare Schraubkrone (200) nach einem der Ansprüche 1 bis 7, **dadurch gekennzeichnet, dass** die erste Teilanordnung (20) irreversibel an dem Kronenkörper (1) befestigt ist.

9. Uhrgehäuse (100), das mindestens eine verstellbare Schraubkrone (200) nach einem der Ansprüche 1 bis 8 umfasst und umfassend einen Mittelteil (9) mit mindestens einem durchgehenden Sitz (90) zur Aufnahme der verstellbaren Schraubkrone (200).

10. Uhr (1000), die ein Gehäuse (100) nach Anspruch 9 umfasst.

11. Verfahren zum Anbringen einer verstellbaren Schraubkrone (200) nach einem der Ansprüche 1 bis 8 in einem Gehäuse nach Anspruch 9, umfassend die folgenden Schritte:
- Vorbereiten der ersten Teilanordnung (20) und Befestigen des feststehenden Rohrs (2) an dem Kronenkörper (1);
- Einsetzen des Einsatzes (4) auf das Rohr (7) in einer ersten Winkelposition zwischen dem Winkelindexierungsmittel (75) und dem komplementären Winkelindexierungsmittel (45);
- Schrauben des Einsatzes (4) auf das feststehende Rohr (2);
- Vorbereiten des Rohrs (7) für seine Befestigung in einem Sitz (90);
- Einsetzen des Rohrs (7) axial in der axialen Richtung (D) in den Sitz (90) des Mittelteils (9), und Befestigen desselben an dem Mittelteil (9) durch Schrauben oder Antreiben bis zu einer Schrauben- bzw. Antriebsanschlagposition;
- Messen der Differenz in der Winkelausrichtung des Musters (19) relativ zu der gewünschten Position und Bestimmen der Anzahl von Schritten zur Korrektur der Indexierung;
- Demontieren der verstellbaren Schraubkrone (200), um auf das Winkelindexierungsmittel (75) und das komplementäre Winkelindexierungsmittel (45) zuzugreifen, und Ändern ihrer relativen Winkelausrichtung gemäß dem Ergebnis der Messung;
- Einsetzen jeder Dichtungsverbindung in ihre Position;
- Immobilisieren oder Umschließen des Einsatzes (4) in dem Rohr (7) und Immobilisieren aller im Verhältnis zueinander stehenden Teile, die in dem Rohr (7) zusätzlich zu dem Einsatz (4) enthalten sind.

12. Montageverfahren nach Anspruch 11, **dadurch gekennzeichnet, dass** bei der Vorbereitung der ersten Teilanordnung (20) das feststehende Rohr (2) irreversibel an dem Kronenkörper (1) befestigt ist.

13. Montageverfahren nach Anspruch 11 oder 12, **dadurch gekennzeichnet, dass** beim Immobilisieren des Einsatzes (4) dieser irreversibel an dem Rohr (7) oder an einem Einzelteil des Rohres (7) befestigt ist.

14. Montageverfahren nach einem der Ansprüche 11 bis 13, **dadurch gekennzeichnet, dass**, wenn alle im Verhältnis zueinander stehenden Teile, die in dem Rohr (7) zusätzlich zu dem Einsatz (4) enthalten sind, immobilisiert werden, diese irreversibel aneinander befestigt werden.

## Claims

1. An adjustable screw-down crown (200) for a watch case (100) comprising a middle (9) with at least one through bed (90) for accommodating said adjustable screw-down crown (200); said adjustable screw-down crown (200) is arranged to engage with said bed (90) and close it such that it is water-resistant, said adjustable screw-down crown (200) comprising a pattern (19) on or near an end face (18) and comprising, on one hand, a first subassembly (20) comprising a crown body (1) that can be manipulated by a user and including said pattern (19), and on the other hand a tube (7) arranged to be screwed or driven into said bed (90) in said axial direction (D), the first subassembly (20) and the tube (7) being mobile axially in an axial direction (D) relative to each other, in which said first subassembly (20) comprises, secured to said crown body (1), a fixed pipe (2) that extends in said axial direction (D) and which comprises a first threading (21), and in which said tube (7) comprises angular indexing means (75) arranged to engage with complementary angular indexing means (45) comprised in an insert (4) mounted on said tube (7) to determine the angular orientation, relative to said axial direction (D), of said crown body (1) relative to said tube (7); said insert (4) comprises a first tapping (41) arranged to engage with said threading (21) of said fixed pipe (2) enabling said crown body (1) to be screwed into said tube (7), and in which said tube (7) comprises, enclosing said insert (4), at least two parts (71; 72) coaxial in said axial direction (D), securely mounted so as to rotate, a first lower part (71) of which comprises fastening means (79) arranged so that it can be screwed or driven into said bed (90) in said axial direction (D), and a second upper part (72) of which comprises said angular indexing means (75), **characterised in that** said first lower part (71) comprises a tube threading (77) arranged to engage with a tube tapping (78) comprised in said second upper part (72).

2. The adjustable screw-down crown (200) according to claim 1, **characterised in that** said first lower part (71) and said second upper part (72) are arranged to enclose and compress at least one second sealing joint (8).

3. The adjustable screw-down crown (200) according to any of claims 1 to 2, **characterised in that** said first subassembly (20) cannot be disassembled, and comprises a mobile pipe (6) comprising fastening means (31) arranged to enable said adjustable screw-down crown (200) to be fastened to a control member embedded in a said case (100); said mobile pipe (6) is axially mobile in said axial direction (D) against resilient return means (3) in a recess (12) formed on one hand by said fixed pipe (2) and on the other hand by said crown body (1) or by a trunnion secured to said crown body (1), and in which recess (12) said mobile pipe (6) is immovably mounted.

4. The adjustable screw-down crown (200) according to any of claims 1 to 3, **characterised in that** said angular indexing means (75) and said complementary angular indexing means (45) comprise complementary flutes.

5. The adjustable screw-down crown (200) according to any of claims 1 to 4, **characterised in that** said crown body (1) comprises at least one bed (91) for accommodating at least one sealing joint (5) arranged to engage with a joint bearing surface (93) comprised in said tube (7) and which is arranged to compress said sealing joint (5) in said completely screwed-down position of said first subassembly (20) in said tube (7).

6. The adjustable screw-down crown (200) according to any of claims 1 to 5, **characterised in that** said insert (4) is arranged to be irreversibly fastened to said tube (7) or to a component part of said tube (7) when said tube (7) is composed of a plurality of parts.

7. The adjustable screw-down crown (200)according to any of claims 1 to 6, **characterised in that** said insert (4) is immovably mounted between said first lower part (71) and said second upper part (72).

8. The adjustable screw-down crown (200) according to any of claims 1 to 7, **characterised in that** said first subassembly (20) is irreversibly fastened to said crown body (1).

9. A watch case (100), comprising at least one adjustable screw-down crown (200) according to any of claims 1 to 8, and comprising a middle (9) with at least one through bed (90) for accommodating a said adjustable screw-down crown (200).

10. A watch (1000) comprising a case (100) according to claim 9.

11. A method for mounting an adjustable screw-down crown (200) according to any of claims 1 to 8, in a case according to claim 9, comprising the following steps:
- preparing said first subassembly (20), and fastening said fixed pipe (2) to said crown body (1);
- inserting said insert (4) onto said tube (7) in a first angular position between said angular indexing means (75) and said complementary angular indexing means (45);
- screwing said insert (4) onto said fixed tube (2);
- preparing said tube (7) for its fastening in a said bed (90);
- inserting said tube (7) axially in said axial direction (D) into said bed (90) of said middle (9), and fastening it to said middle (9) by screwing or driving up to a screw or drive stop position, respectively;
- measuring the difference in angular orientation of said pattern (19) relative to the desired position, and determining the number of steps for correcting the indexation;
- disassembling said adjustable screw-down crown (200) to access said angular indexing means (75) and said complementary angular indexing means (45), and changing their relative angular orientation according to the result of the measurement;
- inserting each sealing joint into its location;
- immobilising or enclosing said insert (4) in said tube (7) and immobilising one relative to the other all the parts comprised in said tube (7) in addition to said insert (4).

12. The mounting method according to claim 11, **characterised in that** when preparing said first subassembly (20), said fixed pipe (2) is irreversibly fastened to said crown body (1).

13. The mounting method according to claim 11 or 12, **characterised in that** when immobilising said insert (4), it is irreversibly fastened to said tube (7) or to a component part of said tube (7).

14. The mounting method according to any of claims 11 to 13, **characterised in that** when immobilising one relative to the other all of the parts comprised in said tube (7) in addition to said insert (4), they are irreversibly fastened to each other
